# EUROPÄISCHE PATENTSCHRIFT

(11) **EP 0 273 869 B1**
(45) Veröffentlichungstag und Bekanntmachung des Hinweises auf die Patenterteilung: **14.08.1991**
(21) Anmeldenummer: 87810783.8
(22) Anmeldetag: 29.12.1987
(51) Int. Cl.: E05G 1/024

(54) **Beton-Sicherheitskonstruktion für Böden, Wände und Decken**
Concrete safety construction for floors, walls and ceilings
Construction de sécurité en béton pour planchers, parois et plafonds

(30) Priorität: 30.12.1986 CH 5250/86
(43) Veröffentlichungstag der Anmeldung: 06.07.1988
(73) Patentinhaber: Fichet (Suisse) SA, CH-1033 Cheseaux-sur-Lausanne (CH)
(72) Erfinder: Wallau, Norbert, CH-3027 Bern (CH)
(74) Vertreter: Tschudi, Lorenz

(56) Entgegenhaltungen:
- EP-A- 0 150 665
- DE-A- 1 926 803
- DE-C- 753 774
- FR-A- 2 054 455
- FR-A- 2 372 285
- US-A- 1 888 042

## Beschreibung

Die vorliegende Erfindung betrifft eine Beton-Sicherheitskonstruktion für Böden, Wände und Decken mit Armierungen und allseitig von Beton umgebenen, plattenförmigen Panzerelementen sowie einen Tragklemmkorb zur Verwendung für Beton-Sicherheitskonstruktionen für Böden, Wände und Decken.

Aus der EP-A-150 665 ist eine Beton-Sicherheitswand mit in den Beton eingegossenen, plattenförmigen Panzerelementen vorbekannt, wobei die Panzerelemente parallel zu den Beton-Aussenwänden angeordnet sind. Diese bekannte Beton-Sicherheitswand weist den Nachteil auf, dass der Beton schlecht in die Struktur von Armierungsstäben und Panzerelementen fliesst, und ein Einführen einer Beton-Rüttelflasche zwischen die Penzerelemente erschwert wird. Im weiteren kann ein Bohrer und Fugenhobel, der zwecks Einbruchs senkrecht zur Beton-Sicherheitswand angesetzt wird, zu leicht in den Panzerelementen angreifen.

Aus der DE-C-753 774 ist eine Wand für Geldschränke, Tresore und dergleichen vorbekannt, welche einen Betonblock aufweist, dessen Bewehrung aus schräg angeordneten Stahlschienen h besteht. Bei der Wand gemäss dieser vorbekannten Druckschrift könnte kein Tragklemmkorb angeordnet werden, da die Einlageschienen h auf der einen Seite bündig durch eine Metalleinlage c und auf der andern Seite durch eine Panzerplatte i begrenzt sind.

Es ist deshalb eine Aufgabe der vorliegenden Erfindung, eine Beton-Sicherheitskonstruktion für Böden, Wände und Decken zu schaffen, die sich insbesondere für Sicherheitsräume wie beispielsweise Tresor- und Datenschutzräume eignet, welche die Nachteile der obgenannten bekannten Beton-Sicherheitswände nicht aufweist. Es soll ein leichtes und homogenes Einfliessen der Betonmasse in die Armierungsstruktur, welche beispielsweise eine statische Armierung, einen Tragklemmkorb und Panzerelemente umfasst, ermöglicht werden. Im weiteren soll das Ansetzen eines Bohrers zum Aufbrechen der Beton-Sicherheitskonstruktion erschwert werden.

Dies wird erfindungsgemäss dadurch erzielt, dass die plattenförmigen Panzerelemente schräg zu den Beton-Aussenwänden sowie zumindest teilweise parallel zueinander angeordnet sind und ein Tragklemmkorb zur Halterung der Panzerelemente vorgesehen ist, der parallel zu den Beton-Aussenwänden verlaufende Stäbe sowie zumindest teilweise im Bereich letzterer angeordnete Bügel umfasst.

Im weiteren ist es Aufgabe der vorliegenden Erfindung, einen Tragklemmkorb zur Halterung von Panzerelementen für eine Beton-Sicherheitskonstruktion für Böden, Wände und Dekken zu schaffen.

Dies wird erfindungsgemäss dadurch erzielt, dass der Tragklemmkorb Längsstäbe und zumindest teilweise im Bereich derselben vorgesehene Bügel zur Halterung von Panzerelementen aufweist.

Bevorzugte Ausführungsformen der Erfindung ergeben sich aus den abhängigen Ansprüchen.

Im folgenden werden anhand der beiliegenden Zeichnung zwei Ausführungsbeispiele der Erfindung sowie deren Verwendung näher beschrieben. Es zeigen:
Fig. 1 einen Schnitt durch ein erstes Ausführungsbeispiel einer Beton-Sicherheitskonstruktion,
Fig. 2 einen Schnitt durch ein zweites Ausführungsbeispiel einer Beton-Sicherheitskonstruktion.

In Fig. 1 ist ein Schnitt durch ein erstes Ausführungsbeispiel einer Beton-Sicherheitskonstruktion für Wände 1 dargestellt. Die in der Figur nicht sichtbaren Verschalungen für die Betonkonstruktion werden durch Schalungsbinder 2 zusammengehalten. In den äusseren Randbereichen der Betonmasse 3 sind statische Armierungsstäbe 4, 5, 6 und 7 vorgesehen, wobei im einen Randbereich die Armierungsstäbe 4 und 5 und im andern Randbereich die Armierungsstäbe 6 und 7 senkrecht zueinander und in Berührung miteinander angeordnet sind. Auf der rechten Seite der Beton-Sicherheitskonstruktion gemäss Fig. 1 ist ein Armierungs-Distanzkorb 8 vorgesehen, welcher parallel zur Wandaussenseite verlaufende Stäbe 9 und 10 sowie in einem schiefen Winkel zu diesen verlaufende Querstäbe 11 und 12 umfasst. Zur Distanzhalterung der statischen Armierung sind beispielsweise alle 1 m Distanzhalter 13 vorgesehen. Diese Distanzhalter sind U-förmig ausgebildet. Zwischen der statischen Armierung 4, 5 gemäss der linken Seite der Fig. 1 und dem Distanzkorb 8 ist ein Spezialtragklemmkorb 14 zur Halterung von Platten 15 aus Manganstahl vorgesehen. Der Spezialtragklemmkorb 14 weist parallel zur Beton-Sicherheitaussenwand verlaufende Stäbe 16 und 17 sowie in einem schiefen Winkel dazu verlaufende, zweimal um 90° umgebogene Bügel 18 auf. Die Manganstahlplatten 15 sind jeweils zwischen dem längeren Schenkel 19 eines Bügels 18 und dem kürzeren Schenkel 20 des darauffolgenden Bügels angeordnet. Die Manganstahlplatten 15 sind mit Klemmen 21 im Spezialtragklemmkorb 14 befestigt. Die Bügel 18, zwischen denen die Manganstahlplatten 15 eingeklemmt sind, bilden Module mit einem Abstand von ca. 25 - 30 cm. Im weiteren sind innerhalb der monolithischen Betonstruktur noch parallel zur Beton-Aussenwand verlaufende, im Bereich des Tragklemmkorbes 14 angeordnete Armierungsstäbe 22 vorgesehen, die senkrecht zu den Längsstäben 16 und 17 des Tragklemmkorbes 14 verlaufen.

Der Vorteil der schräg zu den Aussenwänden angeordneten Manganstahlplatten liegt einerseits darin, dass sich die Betonmasse leicht in die Armierung einfüllen lässt und sich homogen zwischen den Armierungsstäben und den Manganstahlplatten 15 verteilt. Insbesondere ist eine monolithische Betonstruktur erzielbar, und es bilden sich keine Kiesnester. Ebenfalls sind Beton-Rüttelflaschen bei der vorliegenden Anordnung der Manganstahlplatten im Tragklemmkorb 14 besser in die Betonmasse einführbar. Die beschriebene Struktur der Armierungsstäbe mit den Manganstahlplatten eignet sich sowohl für horizontale als auch vertikale Wände, insbesondere für Tresorräume und andere Sicherheitsräumlichkeiten, beispielsweise in Botschaften oder für Datenschutzräume.

Ein weiterer Vorteil der beschriebenen Anordnung der Manganstahlplatten liegt darin, dass ein zum Aufbrechen der Sicherheitskonstruktion verwendeter Diamantkronbohrer an der schrägen Fläche der Manganstahlplatten abrutschen würde.

In Fig. 2 ist ein Schnitt durch ein zweites Ausführungsbeispiel einer Beton-Sicherheitskonstruktion 23 dargestellt. Elemente des zweiten Ausführungsbeispieles, die denjenigen des ersten Ausführungsbeispiels entsprechen, werden mit gleichen Bezugsziffern bezeichnet. Die statischen Armierungen 4, 5, 6 und 7 sowie der Distanzkorb 8 mit den längsverlaufenden Stäben 9 und 10 und den querverlaufenden Stäben 11 und 12 sind gleich ausgebildet wie beim ersten Ausführungsbeispiel beschrieben. Ebenfalls ist ein Schalungsbinder 2 für die nichtdargestellte Betonverschalung in regelmässigen Abständen vorgesehen. Die statische Armierung wird ebenfalls, wie beim ersten Ausführungsbeispiel beschrieben, durch Distanzhalter 13, die beispielsweise alle 1 m angeordnet sind, im notwendigen regelmässigen Abstand gehalten.

Der Spezialtragklemmkorb 24 zur Halterung der Manganstahlplatten 25 ist zwischen dem Spezialkorb 8 und den statischen Armierungsstäben 4 und 5 angeordnet. Er umfasst ebenfalls wie beim ersten Ausführungsbeispiel parallel zur Betonaussenwand verlaufende Längsstäbe 16 und 17. Im weiteren sind zweimal schiefwinklig umgebogene Metallbügel 26 vorgesehen, die eine Basis 27, einen längeren Schenkel 28 und einen kürzeren Schenkel 29 umfassen. Im weiteren sind senkrecht zu den Längsstäben 16 und 17 im Bereich der beiden Schenkel 28 und 29 liegende Querstäbe 30 vorgesehen. Die Querstäbe 30 sind zumindest am einen Ende 31 abgebogen und greifen über ein Ende der Manganstahlplatten 25. Die Manganstahlplatten sind jeweils entlang des kurzen Schenkels 29 des Trapezbügels 26 und entlang dem von der Basis 27 abgekehrten Teil des längeren Schenkels 28 angeordnet. Die Manganstahlplatten sind zickzackförmig angeordnet, wobei zwei aufeinanderfolgende Manganstahlplatten mit der ihrem jeweiligen Ende benachbart liegenden Betonaussenwand denselben spitzen Winkel einschliessen. Eine Manganstahlplatte 25 ist mit einer Klemme 32 an der Basis 27 befestigt und am am andern Ende durch das gekrümmte Ende 31 des Querstabes 30 gehalten. Die darauffolgende Manganstahlplatte liegt auf dem mittleren Bereich des Querstabes 30 auf und ist im mittleren Bereich des Basisstabes 27 des nächsten Modules mit einer Klemme 33 gehalten.

Das zweite Ausführungsbeispiel ergibt dieselben Vorteile wie das erste Ausführungsbeispiel, nämlich ein leichtes Einfüllen der Betonmasse in die Verschalung und eine homogene Verteilung der Betonmasse innerhalb der Armierungen mit den Manganstahlplatten. Im weiteren wird auch das Einführen von Beton-Rüttelflaschen erleichert. Durch die schräge Anordnung der Manganstahlplatten wird auch die Verwendung von Diamantkronbohrern zur Durchbohrung derselben erheblich erschwert.

## Patentansprüche

1. Beton-Sicherheitskonstruktion für Böden, Wände und Decken mit Armierungen und allseitig von Beton umgebenen, plattenförmigen Panzerelementen, dadurch gekennzeichnet, dass die Panzerelemente schräg zu den Beton-Aussenwänden sowie zumindest teilweise parallel zueinander angeordnet sind und ein Tragklemmkorb (14; 24) zur Halterung der Panzerelemente (15) vorgesehen ist, der parallel zu den Beton-Aussenwänden verlaufende Stäbe (16, 17) sowie zumindest teilweise im Bereich letzterer angeordnete Bügel (18; 26) umfasst.

2. Beton-Sicherheitskonstruktion nach Patentanspruch 1, dadurch gekennzeichnet, dass zwei benachbarte Panzerelemente (25) schräg zueinander angeordnet sind und ein Panzerelement zum übernächsten Panzerelement parallel angeordnet ist.

3. Beton-Sicherheitskonstruktion nach Patentanspruch 1, dadurch gekennzeichnet, dass die Bügel (18) einen längeren (19) und einen kürzeren Schenkel (20) umfassen, wobei die Panzerelemente (15) jeweils zwischen dem längeren Schenkel (19) eines Bügels und dem kürzeren Schenkel (20) eines darauffolgenden Bügels angeordnet sind.

4. Beton-Sicherheitskonstruktion nach Patentanspruch 1, dadurch gekennzeichnet, dass die Bügel (26) eine senkrecht zu den Längsstäben verlaufende Basis (27) sowie einen längeren (28) und einen kürzeren Schenkel (29) umfassen, die mit der Basis einen schiefen Winkel einschliessen.

5. Beton-Sicherheitskonstruktion nach Patentanspruch 4, dadurch gekennzeichnet, dass jeweils ein Panzerelement (25) im Bereich des kurzen Schenkels (29) und ein darauffolgendes Panzerelement im Bereich des langen Schenkels (28) des Bügels vorgesehen ist.

6. Tragklemmkorb zum Einbau in einer Beton-Sicherheitskonstruktion, gekennzeichnet durch Längsstäbe (16, 17) und zumindest teilweise im Bereich der Längsstäbe vorgesehene Bügel (18; 26) zur Halterung von Panzerelementen (15, 25).

7. Tragklemmkorb nach Patentanspruch 6, dadurch gekennzeichnet, dass die Bügel (18; 26) je eine Basis (27) und zwei Schenkel (18, 19: 28, 29) umfassen.

## Claims

1. Concrete safety construction for floors, walls and ceilings with reinforcements and platelike armoured elements surrounded on all sides by concrete, characterized in that the armoured elements are arranged at an angle to the concrete outer walls and at least partially parallel to each other and a support-clamp cage (14; 24) to hold the armoured elements (15) comprising rods (16, 17) running parallel to the concrete outer walls and brackets (18; 26) disposed at least partially in the region of the rods.

2. Concrete safety construction according to claim 1, characterized in that two adjacent armoured elements (25) are arranged at an angle to each other and one armoured element is disposed parallel to the next-but-one armoured element.

3. Concrete safety construction according to claim 1, characterized in that the brackets (18) comprise a longer (19) and a shorter arm (20), each of the armoured elements (15) being arranged between the longer arm (19) of one bracket and the shorter arm (20) of the following bracket.

4. Concrete safety construction according to claim 1, characterized in that the brackets (26) comprise a base (27) running perpendicular to the longitudinal rods and a longer (28) and a shorter arm (29), which form an oblique angle with the base.

5. Concrete safety construction according to claim 4, characterized in that one armoured element (25) is provided in the region of the short arm (29) and a subsequent armoured element is provided in the region of the long arm (28) of the bracket.

6. Support-clamp cage for incorporation in a concrete safety construction, characterized by Longitudinal rods (16, 17) and brackets (18; 26) provided at least partially in the region of the longitudinal rods to hold armoured elements (15, 25).

7. Support-clamp cage according to claim 6, characterized in that the brackets (18; 26) each comprise a base (27) and two arms (18, 19: 28, 29).

## Revendications

1. Construction de sécurité en béton pour planchers, parois et plafonds avec armatures et éléments de renforcement de forme plate entourés de tous côtés de béton, caractérisée en ce que les éléments de renforcement sont disposés de façon oblique par rapport aux parois extérieures de béton et sont, au moins en partie, parallèles l'un à l'autre, un châssis porteur à pincement (14; 24) étant prévu pour le maintien des éléments de renforcement (15), ce châssis comprenant des barreaux (16, 17) s'étendant parallèlement aux parois extérieures de béton, de même que des arceaux (18; 26) se trouvant au moins partiellement dans le domaine des barreaux.

2. Construction de sécurité en béton selon la revendication 1, caractérisée en ce que deux éléments de renforcement (25) voisins sont disposés obliquement l'un par rapport à l'autre, l'un étant disposé parallèlement à celui qui vient après le prochain.

3. Construction de sécurité en béton selon la revendication 1, caractérisée en ce que les arceaux (18) comprennent un bras long (19) et un bras court (20), les éléments de renforcement (15) étant chaque fois disposés entre le bras long (19) d'un arceau et le bras court (20) de l'arceau suivant.

4. Construction de sécurité en béton selon la revendication 1, caractérisée en ce que les arceaux (26) comprennent une base (27) s'étendant perpendiculairement aux barreaux longitudinaux, de même qu'un bras long (28) et un bras court (29), ces bras étant obliques par rapport à la base.

5. Construction de sécurité en béton selon la revendication 4, caractérisée en ce que, chaque fois, un élément de renforcement (25) se trouve dans le domaine du bras court (29) d'un arceau, tandis que l'élément de renforcement suivant se trouve dans le domaine du bras long (28) de cet arceau.

6. Corbeille porteuse à pincement pour montage dans une construction de sécurité en béton, caractérisée par des barreaux longitudinaux (16, 17) et par des arceaux (18; 26) se trouvant au moins partiellement dans le domaine des barreaux longitudinaux, pour le maintien d'éléments de renforcement (15, 25).

7. Corbeille porteuse à pincement selon la revendication 6, caractérisée en ce que les arceaux (18; 26) comprennent chacun une base (28) et deux bras (18, 19; 28, 29).
